# FASCICULE DE BREVET EUROPEEN

(11) **EP 1 783 292 B1**
(45) Date de publication et mention de la délivrance du brevet: **07.05.2014**
(21) Numéro de dépôt: 06022918.4
(22) Date de dépôt: 03.11.2006
(51) Int. Cl.: E04B 9/04, E04B 9/32, E04B 9/24, E04B 9/00

(54) **Profil pour cadre de dalle de faux plafond, en particulier pour cadre à empocher**
Profil für einen Rahmen einer abgehängten Decke, insbesondere für einen umgekleideten Rahmen
Profile for a ceiling slab frame, in particular for a frame to be pocketed

(30) Priorité: 03.11.2005 FR 0511199
(43) Date de publication de la demande: 09.05.2007
(73) Titulaire: NEWMAT, S.A, 59482 Haubourdin Cedex (FR)
(72) Inventeur: Cousin, Etienne, 59482 Haubourdin Cedex (FR)
(74) Mandataire: Louiset, Raphael

(56) Documents cités:
- CH-A- 384 823
- DE-U- 20 319 808
- FR-A- 2 789 101
- GB-A- 2 143 000

## Description

L'invention se rapporte au domaine technique des faux plafonds suspendus et des faux murs.

L'invention concerne plus particulièrement des dalles de faux plafonds ou faux murs comprenant une toile tendue et un cadre.

On connaît déjà, dans l'art antérieur, différentes conceptions de telles dalles de faux plafonds.

Selon la technique conventionnelle, la toile est en polychlorure de vinyle et est tout d'abord mise sous tension avant d'être fixée sur un cadre, ce cadre étant lui-même obtenu préalablement par assemblage de profilés en aluminium.

Une difficulté importante dans la réalisation de ces dalles est que le cadre se déforme, par suite de la fixation sous tension de la toile sur ce cadre.

Diverses solutions ont été proposées dans l'art antérieur pour résoudre ce problème.

Il a été proposé de prévoir des moyens exerçant une précontrainte dirigée de l'intérieur vers l'extérieur du cadre. On peut se reporter, par exemple, au document FR 2 712 325 de la demanderesse, ou aux documents FR 2 751 682, FR 2 814 482.

Il a également été proposé des profilés de cadre pourvus d'ailes de renfort. On peut se reporter en particulier aux documents FR 2 793 504, FR 2 793 506, FR 2 789 101. Ces trois documents antérieurs, issus du même déposant Scherrer, et partant du même problème technique, décrivent trois réalisations contradictoires et opposées.

Dans une première réalisation, décrite par le document FR 2 793 504, l'élément profilé en aluminium comporte deux ailes, à savoir une aile externe verticale sur laquelle est fixée la toile en polychlorure de vinyle, et une aile interne verticale dont la base est située en retrait de la base de l'aile externe de façon à ne pas venir en contact avec la toile.

Dans une deuxième réalisation, décrite par le document FR 2 793 506, l'élément de profilé en aluminium comporte deux ailes, à savoir une aile externe verticale sur laquelle est fixée la toile en polychlorure de vinyle, et une aile interne inclinée ou verticale dont la base est située en dessous de la base de l'aile externe de façon à venir en contact avec la toile.

Dans une troisième réalisation, décrite par le document FR 2 789 101, l'élément profilé en aluminium comporte une paroi supérieure horizontale, une paroi latérale verticale et une paroi de rigidification oblique, le profilé formant un caisson.

Dans chacun des trois montages décrits par les documents FR 2 793 504, FR 2 793 506, FR 2 789 101, la toile est fixée sur le bord transversal d'une aile du profilé, en particulier par collage, et ce bord de fixation est présenté comme de très faible largeur. Aucune valeur numérique n'est donnée, même à titre d'exemple, pour cette largeur du bord de fixation de toile.

L'avantage prétendu à cette « faible largeur » de bande de fixation est le suivant : lorsque l'on dispose la dalle sur un élément porteur en forme de T inversé fixé à un plafond par des tirants, la zone de collage de la toile sur le cadre est complètement masquée aux yeux d'un observateur regardant le faux plafond, puisque la largeur de la bande transversale du profilé en T est supérieure à la largeur de la zone de collage de la toile sur son cadre.

Les dalles décrites dans les documents FR 2 793 504, FR 2 793 506 ou FR 2 789 101 présentent de nombreux inconvénients.

En premier lieu, lorsque les dalles sont de grandes surfaces, par exemple de l'ordre du mètre carré, une forte tension de la toile peut toujours entraîner une déformation du cadre sur lequel la toile est collée.

En second lieu, les éléments en forme de T supportant les dalles doivent être, de préférence, les plus discrets possibles, la largeur de leur branche transversale devant être la plus faible possible pour que le faux plafond suspendu ait une apparence aussi proche que possible de celle d'un vrai plafond. Les montages décrits dans les documents FR 2 793 504, FR 2 793 506 ou FR 2 789 101 ne permettent pas de réduire significativement la largeur des éléments supports en forme de T, en particulier lorsque les dalles sont de grande surface, sauf à ce que la zone de collage de la toile soit apparente. Plus la dalle est de surface importante, plus la zone de collage de la toile sur le cadre doit être large, cette zone de collage ne pouvant plus être masquée par le support en T, sauf à augmenter la largeur de ce profilé en T.

Le document FR 2789101 décrit un cadre de dalle de faux plafond selon le préambule de la revendication 1.

La dalle décrite dans le document FR 2 793 506 présente l'inconvénient supplémentaire suivant : la toile de chaque dalle n'est pas tendue plane sur son cadre, la finition du faux plafond ne pouvant être proche de celle d'un plafond plan conventionnel.

L'invention vise à pallier les problèmes mentionnés ci-dessus.

A cette fin, l'invention se rapporte, selon un premier aspect, à un cadre de dalle de faux plafond, au moins un côté de ce cadre comprenant, lorsque vu en coupe, une paroi supérieure et une paroi latérale en face externe du cadre, la paroi latérale comprenant une partie supérieure sensiblement verticale en position assemblée et une partie inférieure, les parties inférieure et supérieure définissant entre elles un angle obtus, en face externe du cadre de dalle.

Le bord libre inférieur de la paroi latérale, d'épaisseur réglable, définit ainsi une zone d'appui pour la dalle de faux plafond, la réalisation de l'angle obtus assurant une rigidité accrue vis-à-vis de la déformation du cadre, lors de la fixation de la toile tendue.

Avantageusement, au moins un côté de cadre comprend, en partie extrême inférieure, lorsque vu en coupe, en plus desdites parois supérieure et latérale, au moins une paroi d'appui sensiblement horizontale et de faible largeur. Cette disposition permet d'épouser la forme des suspensions des faux plafonds conventionnels, le cadre de dalle ayant si besoin une grande hauteur, par exemple pour montage sur ce cadre de panneaux d'isolation thermique ou phonique.

Dans une réalisation avantageuse la largeur de la paroi d'appui, la dimension de la partie inférieure de la paroi latérale et ledit angle obtus sont choisis tels que la paroi d'appui s'étend sensiblement totalement vers l'extérieur dudit côté du cadre, par rapport au plan vertical de ladite partie supérieure de la paroi latérale.

De sorte à renforcer encore la résistance du cadre à la déformation, au moins un côté de ce cadre comprend, lorsque vu en coupe, en plus desdites parois supérieure et latérale, au moins une paroi de rigidification.

Avantageusement, ledit côté de cadre comprend une gorge de montage à ouverture tournée vers l'intérieur du cadre. Cette gorge de montage pourra servir, par exemple, à la mise en place d'équerre ou éclisses d'assemblage d'éléments de profilé de cadre contigus, ou bien encore au montage de cornière d'appui pour des panneaux d'isolation thermique et/ou phonique.

Dans certaines réalisations, une première gorge de montage s'étend sur une aile interne audit côté de cadre, cette aile interne étant sensiblement verticale.

Avantageusement, le cadre comprend une première paroi de rigidification, cette première paroi de rigidification formant un caisson avec la paroi supérieure, la paroi latérale et ladite aile interne.

Avantageusement, au moins une deuxième gorge de montage est disposée sur ladite première paroi de rigidification, cette deuxième gorge de montage étant apte à loger une éclisse ou une équerre d'assemblage de deux cotés adjacentes du cadre.

Avantageusement, le cadre comprend une deuxième paroi de rigidification, cette deuxième paroi formant un caisson avec la première paroi de rigidification et la paroi latérale. La résistance à la déformation de ce cadre est ainsi remarquablement élevée.

Avantageusement, ledit côté de cadre comprend, lorsque vu en coupe, une paroi supérieure sensiblement horizontale, ledit angle obtus étant compris entre 1 degré et 60 degrés, et plus particulièrement entre 5 et 20 degrés. La paroi d'appui sensiblement horizontale présente une largeur comprise entre 1 millimètre et 10 millimètre.

L'invention se rapporte, selon un deuxième aspect, à des dalles de faux plafond comprenant un cadre tel que présenté ci-dessus, et une toile dans laquelle le cadre est ensaché, définissant ainsi une bande de toile tendue inférieure et une bande toile tendue supérieure.

Une telle réalisation offre de nombreux avantages. En particulier, l'homme du métier n'a plus à craindre que la dimension de la zone de collage ou soudage de la toile sur le cadre soit insuffisante pour que cette fixation résiste aux tensions de toile, cette zone de collage ou de soudage restant invisible parce que masquée à la vue par les T supports de dalle.

La dalle peut comprendre un insert d'isolation phonique et/ou thermique, cet insert étant posé en simple appui sur des cornières, à distance de la bande de toile inférieure.

L'invention se rapporte, selon un troisième aspect, à des faux plafonds comprenant une dalle telle que présentée ci-dessus, cette dalle étant montée sur un support en forme de T inversé.

D'autres objets et avantages de l'invention apparaîtront au cours de la description suivante de modes de réalisation, description qu va être effectuée à la lumière des dessins annexés, dans lesquels :
- la figure 1 est une vue en coupe d'un côté de cadre de dalle de faux plafond, selon un mode de réalisation ;
- la figure 2 est une vue analogue à la figure 1 d'une variante de réalisation, le cadre étant ensaché dans une toile, la cornière de pose d'insert étant écartée du cadre, une équerre de montage étant en place ;
- la figure 3 est une vue en coupe d'un côté de cadre de dalle, selon une variante de réalisation.

Le cadre de dalle 1 représenté sur la figure 1 est par exemple réalisé en alliage d'aluminium, par extrusion.

Ce cadre 1 comprend une paroi supérieure 2 sensiblement horizontale, et une paroi latérale comprenant une partie supérieure 3 sensiblement verticale et une partie inférieure 4 inclinée.

La partie supérieure 3 et la partie inférieure 4 définissent un angle α (alpha) de l'ordre de 10 à 20 degrés, cet angle alpha étant obtus lorsque mesuré en face externe du cadre. En d'autres termes, la partie inférieure 4 va en s'éloignant de l'intérieur 5 du cadre 1.

Le cadre comprend en outre une aile interne 6 sensiblement verticale et parallèle à la partie supérieure 3 de la paroi latérale. Sur cette aile interne 6 sont ménagées deux gorges 7, 8 à ouverture tournée vers l'intérieur 5 du cadre 1. Ces gorges 7, 8 servent, le cas échéant , au montage d'une cornière 9 d'appui pour un insert, tel que par exemple un insert d'isolation phonique et/ou thermique, ou bien encore un dispositif d'éclairage.

Le cadre 1 comprend également une surface d'appui horizontale 10 de faible largeur, en partie inférieure de la paroi latérale. Dans les réalisations représentées, la partie inférieure 4 de la paroi latérale, l'angle alpha et la largeur de la surface d'appui horizontale 10 sont choisis tels que cette surface d'appui 10 s'étend sensiblement totalement vers l'extérieur du cadre, par rapport à un plan vertical P correspondant à la partie supérieure 3 de la paroi latérale.

Cette réalisation permet d'épouser au mieux la forme des supports 11 de barres en T inversé 12.

Le cadre 1 comprend en outre une première paroi de rigidification 13 sensiblement horizontale. Cette première paroi de rigidification forme un caisson 14 avec la paroi supérieure 2, la partie supérieure 3 de la paroi latérale et l'aile interne 6.

Sur cette première paroi de rigidification, ainsi qu'il apparaît en figure 2, une gorge en C peut être placée pour loger une éclisse ou équerre 15 d'assemblage de deux tronçons de cadre contigus.

Dans la réalisation représentée en figure 3, trois gorges en C s'étendent dans le caisson 14. Ces trois gorges 21, 22, 23 s'étendent sur la paroi supérieure 2, la partie supérieure 3 de la paroi latérale et la première paroi de rigidification. Chacune de ces gorges permet la mise en place d'éclisses ou équerres d'assemblage de tronçons de cadre contigus.

Le cadre 1 comprend en outre une deuxième paroi de rigidification 16 reliant la surface d'appui 10 et l'aile interne 6. Cette deuxième paroi de rigidification forme un caisson 17 avec la paroi latérale, la surface d'appui 10 et la première paroi de rigidification 13.

Ainsi qu'il apparaît en figure 2, le cadre est ensaché dans une toile 18, de sorte à définir une bande de toile inférieure 19 et une bande toile supérieure 20. Par exemple, la toile est avantageusement thermo rétractée sur le cadre.

Dans la réalisation représentée, ces deux bandes de toile sont sensiblement parallèles. Entre ces deux bandes 19,20 des inserts phoniques et/ou thermiques (non représentés) peuvent être montés, sur des cornières 9 ou tout autre support ad hoc, monté sur le cadre 1 par les gorges 7,8. La présence de deux gorges 7, 8 (ou plus) permet de régler la hauteur de montage des cornières 9.

A titre indicatif, l'angle entre l'horizontale et la paroi de rigidification 16 est de l'ordre de 40 degrés, l'angle entre l'horizontale et la partie inférieure 4 de la paroi latérale est de 70 degrés, la hauteur totale du cadre étant de 50 à 100 millimètres.

Les matériaux employés pour la toile sont avantageusement des matériaux polymères résistants au feu, étanches à l'air comme à la poussière ou à l'humidité, faciles d'entretien.

Translucides ou opaques, teintés ou non dans la masse, mats, laqués, marbrés, daims ou satinés, ces matériaux pourront ainsi être employés tant en milieu industriel qu'en milieu hospitalier, pour des équipements collectifs, des laboratoires ou des habitations. La finition laquée permet un effet miroir souvent mis en oeuvre dans les centres commerciaux, une finition mat assez proche d'un aspect plâtre étant plus habituelle aux décors traditionnels.

## Revendications

1. Cadre de dalle de faux plafond, au moins un côté de ce cadre comprenant lorsque vu en coupe, une paroi supérieure (2) et une paroi latérale en face externe du cadre, **caractérisé en ce que** la paroi latérale comprend une partie supérieure (3) sensiblement verticale en position assemblée et une partie inférieure (4), les parties inférieure (4) et supérieure (3) définissant entre elles un angle obtus, en face externe du cadre (1) de dalle.

2. Cadre de dalle selon la revendication 1, **caractérisé en ce qu'**au moins un côté de ce cadre (1) comprend, en partie extrême inférieure, lorsque vu en coupe, en plus desdites parois supérieures (3) et latérale, au moins une paroi d'appui (10) sensiblement horizontale et de faible largeur.

3. Cadre de dalle selon la revendication 2, **caractérisé en ce que** la largeur de la paroi d'appui (10), la dimension de la partie inférieure (4) de la paroi latérale et ledit angle obtus sont choisis tels que la paroi d'appui (10) s'étend sensiblement totalement vers l'extérieur dudit cadre (1), par rapport au plan vertical de ladite partie supérieure (3) de la paroi latérale.

4. Cadre de dalle selon la revendication 2 ou 3, **caractérisé en ce qu'**au moins un côté de cadre comprend, lorsque vu en coupe, en plus desdites parois supérieure (2) et latérale, au moins une paroi de rigidification.

5. Cadre de dalle selon l'une quelconque des revendications 1 à 4, **caractérisé en ce que** ledit côté de cadre comprend une gorge de montage à ouverture tournée vers l'intérieur du cadre.

6. Cadre de dalle selon la revendication 5, **caractérisé en ce qu'**il comprend une première gorge de montage (7,8) s'étendant sur une aile interne (6) audit côté de cadre, cette aile interne (6) étant sensiblement verticale.

7. Cadre de dalle selon la revendication 6, **caractérisé en ce qu'**il comprend une première paroi de rigidification (13), cette première paroi de rigidification (13) formant un caisson (14) avec la paroi supérieure (2), la paroi latérale et ladite aile interne (6).

8. Cadre de dalle selon la revendication 7, **caractérisé en ce qu'**au moins une deuxième gorge de montage est disposée sur ladite première paroi de rigidification (13), cette deuxième gorge de montage étant apte à loger une éclisse ou une équerre (15) d'assemblage de deux côtés adjacentes du cadre.

9. Cadre de dalle selon l'une quelconque des revendications 7 ou 8, **caractérisé en ce qu'**il comprend une deuxième paroi de rigidification (16), cette deuxième paroi (16) formant un caisson (17) avec la première paroi de rigidification (13) et la paroi latérale.

10. Cadre de dalle selon l'une quelconque des revendications précédentes, **caractérisé en ce que** ledit côté de cadre comprend, lorsque vu en coupe, une paroi supérieure (2) sensiblement horizontale, ledit angle obtus étant compris entre 1 degré et 60 degrés, et plus particulièrement entre 5 et 20 degrés.

11. Cadre de dalle selon la revendication 10, **caractérisé en ce que** la paroi d'appui (10) sensiblement horizontale présente une largeur comprise entre 1 millimètre et 10 millimètres.

12. Dalle de faux plafond comprenant un cadre (1) tel que présenté dans l'une quelconque des revendications précédentes, et une toile dans laquelle le cadre (1) est ensaché, définissant ainsi une bande de toile tendue inférieure (19) et une bande de toile tendue supérieure (20).

13. Dalle de faux plafond selon la revendication 12, **caractérisé en ce qu'**elle comprend un insert d'isolation phonique et/ou thermique, cet insert étant posé en simple appui sur des cornières (9), à distance de la bande de toile inférieure (19).

14. Faux plafond comprenant une dalle telle que présentée dans l'une quelconque des revendications 12 ou 13, cette dalle étant montée sur un support en forme de T inversé (12).

## Patentansprüche

1. Plattenrahmen für eine Zwischendecke, wobei mindestens eine Seite dieses Rahmens in Schnittansicht eine obere Wand (2) und eine seitliche Wand auf der Außenseite des Rahmens umfasst, **dadurch gekennzeichnet, dass** die seitliche Wand einen oberen im Wesentlichen vertikalen Teil (3) in zusammengebauter Position und einen unteren Teil (4) umfasst, wobei der untere Teil (4) und der obere Teil (3) zwischen sich einen stumpfen Winkel auf der Außenseite des Plattenrahmens (1) definieren.

2. Plattenrahmen nach Anspruch 1, **dadurch gekennzeichnet, dass** mindestens eine Seite dieses Rahmens (1) am unteren äußersten Teil in Schnittansicht zusätzlich zu der oberen (2) und seitlichen Wand mindestens eine im Wesentlichen horizontale Stützwand (10) von geringer Breite umfasst.

3. Plattenrahmen nach Anspruch 2, **dadurch gekennzeichnet, dass** die Breite der Stützwand (10), die Abmessung des unteren Teils (4) der seitlichen Wand und der stumpfe Winkel derart gewählt sind, dass sich die Stützwand (10) im Wesentlichen zur Gänze zum Äußeren des Rahmens (1) in Bezug zur Vertikalebene des oberen Teils (3) der seitlichen Wand erstreckt.

4. Plattenrahmen nach Anspruch 2 oder 3, **dadurch gekennzeichnet, dass** mindestens eine Seite des Rahmens in Schnittansicht zusätzlich zu der oberen (2) und seitlichen Wand mindestens eine Versteifungswand umfasst.

5. Plattenrahmen nach einem der Ansprüche 1 bis 4, **dadurch gekennzeichnet, dass** die Seite des Rahmens eine Montagerille mit einer zum Inneren des Rahmens gewandten Öffnung umfasst.

6. Plattenrahmen nach Anspruch 5, **dadurch gekennzeichnet, dass** er eine erste Montagerille (7, 8) umfasst, die sich auf einem inneren Flügel (6) an der Rahmenseite erstreckt, wobei dieser innere Flügel (6) im Wesentlichen vertikal ist.

7. Plattenrahmen nach Anspruch 6, **dadurch gekennzeichnet, dass** er eine erste Versteifungswand (13) umfasst, wobei diese erste Versteifungswand (13) eine Kassette (14) mit der oberen Wand (2), der seitlichen Wand und dem inneren Flügel (6) bildet.

8. Plattenrahmen nach Anspruch 7, **dadurch gekennzeichnet, dass** mindestens eine zweite Montagerille auf der ersten Versteifungswand (13) angeordnet ist, wobei diese zweite Montagerille geeignet ist, eine Lasche oder einen Winkel (15) zum Zusammenbau zweier aneinandergrenzender Seiten des Rahmens aufzunehmen.

9. Plattenrahmen nach einem der Ansprüche 7 oder 8, **dadurch gekennzeichnet, dass** er eine zweite Versteifungswand (16) umfasst, wobei diese zweite Wand (16) eine Kassette (17) mit der ersten Versteifungswand (13) und der seitlichen Wand bildet.

10. Plattenrahmen nach einem der vorhergehenden Ansprüche, **dadurch gekennzeichnet, dass** die Rahmenseite in Schnittansicht eine im Wesentlichen horizontale obere Wand (2) umfasst, wobei der stumpfe Winkel zwischen 1 Grad und 60 Grad und insbesondere zwischen 5 und 20 Grad beträgt.

11. Plattenrahmen nach Anspruch 10, **dadurch gekennzeichnet, dass** die im Wesentlichen horizontale Stützwand (10) eine Breite zwischen 1 Millimeter und 10 Millimeter aufweist.

12. Platte einer Zwischendecke, umfassend einen Rahmen (1), wie in einem der vorhergehenden Ansprüche dargestellt, und ein Leinen, in das der Rahmen (1) gesteckt ist, wodurch ein unteres gespanntes Leinenband (19) und ein oberes gespanntes Leinenband (20) definiert werden.

13. Platte einer Zwischendecke nach Anspruch 12, **dadurch gekennzeichnet, dass** sie einen Schall- und/oder Wärmeisoliereinsatz umfasst, wobei dieser Einsatz einfach auf Winkeleisen (9) in einem Abstand zum unteren Leinenband (19) abgestützt ist.

14. Zwischendecke, umfassend eine Platte, wie in einem der Ansprüche 12 oder 13 dargestellt, wobei diese Platte auf einem Träger in Form eines umgekehrten T (12) montiert ist.

## Claims

1. False ceiling slab frame, at least one side of this frame comprising, when viewed in section, an upper wall (2) and a lateral wall on the external face of the frame, **characterized in that** the lateral wall comprises an upper part (3) that is substantially vertical in the assembled position and a lower part (4), the lower (4) and upper (3) parts between them defining an obtuse angle, on the external face of the slab frame (1).

2. Slab frame according to Claim 1, **characterized in that** at least one side of this frame (1) comprises, in the extreme lower part, when viewed in section, in addition to the said upper (2) and lateral walls, at least one bearing wall (10) that is substantially horizontal and of narrow width.

3. Slab frame according to Claim 2, **characterized in that** the width of the bearing wall (10), the dimension of the lower part (4) of the lateral wall and the said obtuse angle are chosen such that the bearing wall (10) extends almost entirely towards the outside of the said frame (1), relative to the vertical plane of the said upper part (3) of the lateral wall.

4. Slab frame according to Claim 2 or 3, **characterized in that** at least one side of the frame comprises, when viewed in section, in addition to the said upper (2) and lateral walls, at least one stiffening wall.

5. Slab frame according to any one of Claims 1 to 4, **characterized in that** the said side of the frame comprises a mounting groove with its opening facing towards the inside of the frame.

6. Slab frame according to Claim 5, **characterized in that** it comprises a first mounting groove (7, 8) extending along a flange (6) internal to the said side of the frame, this internal flange (6) being substantially vertical.

7. Slab frame according to Claim 6, **characterized in that** it comprises a first stiffening wall (13), this first stiffening wall (13) forming a box structure (14) with the upper wall (2), the lateral wall and the said internal flange (6).

8. Slab frame according to Claim 7, **characterized in that** at least one second mounting groove is arranged on the said first stiffening wall (13), this second mounting groove being able to house a fish plate or a bracket (15) for assembling two adjacent sides of the frame.

9. Slab frame according to either one of Claims 7 and 8, **characterized in that** it comprises a second stiffening wall (16), this second wall (16) forming a box structure (17) with the first stiffening wall (13) and the lateral wall.

10. Slab frame according to any one of the preceding claims, **characterized in that** the said side of the frame comprises, when viewed in section, an upper wall (2) that is substantially horizontal, the said obtuse angle being comprised between 1 degree and 60 degrees and, more particularly, between 5 and 20 degrees.

11. Slab frame according to Claim 10, **characterized in that** the substantially horizontal bearing wall (10) has a width comprised between 1 millimetre and 10 millimetres.

12. False sealing slab comprising a frame (1) as set out in any one of the preceding claims, and a fabric in which the frame (1) is bagged, thus defining a lower strip of stretched fabric (19) and an upper strip of stretched fabric (20).

13. False sealing slab according to Claim 12, **characterized in that** it comprises an acoustic and/or thermal insulation insert, this insert being placed so that it simply rests on angle brackets (9), some distance away from the lower strip of fabric (19).

14. False sealing comprising a slab as set out in either one of Claims 12 and 13, this slab being mounted on a support (12) in the shape of an inverted T.
